# FASCICULE DE BREVET EUROPEEN

(11) **EP 0 035 420 B1**
(45) Date de publication et mention de la délivrance du brevet: **19.10.1983**
(21) Numéro de dépôt: 81400171.5
(22) Date de dépôt: 04.02.1981
(51) Int. Cl.: F28G 3/00, F28G 15/10

(54) **Dispositif de nettoyage d'échangeurs à plaques**
Vorrichtung zur Reinigung von Plattenwärmetauschern
Device of cleaning panel heat exchangers

(30) Priorité: 29.02.1980 FR 8004516
(43) Date de publication de la demande: 09.09.1981
(73) Titulaire: ENTREPRISE GAGNERAUD PERE ET FILS, F-75016 Paris (FR)
(72) Inventeur: Gagneraud, Francis, F-75016 Paris (FR); Gagneraud, Michel, F-75007 Paris (FR)
(74) Mandataire: Cuer, André

## Description

La présente invention concerne des dispositifs de nettoyage d'échangeurs et plus particulièrement des postes mobiles de nettoyage.

On sait que dans des échangeurs à plaques, couramment utilisés par exemple dans des centrales thermiques ou raffineries, la circulation des liquides est souvent accompagnée de la formation de dépôts sur la surface des parois et plaques et l'épaisseur de ces dépôts augmente avec le temps. La présence de dépôts réduit l'échange de chaleur et la réduction du coefficient de transmission thermique ne peut être compensée que par un ralentissement de la circulation des fluides ce qui entraine une réduction du rendement de la centrale.

Par conséquent, il est indispensable de procéder à un nettoyage périodique de l'échangeur. Cependant, ce nettoyage doit être rapide et ne pas entraîner une interruption de service trop longue.

Jusqu'à présent, on a nettoyé les plaques des échangeurs par brossage manuel. Ces opérations de nettoyage sont en général relativement longues. Certes, le nettoyage peut également être effectué par l'injection d'un produit chimique approprié, mais le résultat n'est pas toujours celui escompté et le rejet des eaux polluées implique souvent un traitement particulier de celles-ci.

On a bien préconisé l'usage d'un système en forme de pistolet logeant un moteur qui commande de brosses rotatives pour le nettoyage de lamelles de stores ou encore d'éléments de radiateurs (FR-A-2.320.146). Toutefois, un tel système semi-manuel est peu adapté au nettoyage des échangeurs individuels du type de ceux utilisés en centrales nucléaires.

L'invention a pour but de proposer une nouvelle machine à chassis mobile permettant l'automatisation du nettoyage des plaques d'échangeurs par brossage mécanique et lavage à l'eau.

Le dispositif selon l'invention est caractérisé en ce qu'il comprend essentiellement: un chassis mobile supportant au moins un chariot pouvant s'abaisser ou se lever, chaque chariot étant muni de plateaux supportant des moteurs qui entrainent chacun une paire de brosses, l'ensemble des plateaux, des moteurs et des brosses pouvant basculer autour d'un arbre perpendiculaire à la direction de déplacement des chariots, le chassis supportant en outre des masques parallèles tournant autour d'un axe situé à partie inférieure du chassis, ainsi que des masques parallèles tournant autour d'un axe situé à la partie supérieure du chassis, l'axe de rotation des masques bas et l'axe de rotation des masques hauts étant parallèles à l'arbre de basculement des brosses.

Grace à ce dispositif, les diverses étapes sont réalisées très rapidement puisqu'elle sont automatisées. Suivant l'état des surfaces à nettoyer l'eau des rampes est envoyée à une pression appropriée.

En outre, on utilise plusieurs brosses cylindriques. Une brosse vient s'appliquer contre une surface de la plaque à nettoyer et une autre brosse vient s'appliquer contre la surface de la plaque suivante.

Cette paire de brosse est actionnée par un seul moteur muni d'un engrenage tel que la première brosse tourne en sens opposé au sens de rotation de la seconde brosse. Les brosses sont toutes parallèles et pendant le cycle de nettoyage elles montent et descendent le long des plaques à nettoyer. Ainsi grâce au dispositif selon l'invention, on effectue en quelques secondes le brossage complet de chaque face de plaque. Comme on utilise plusieurs paires de brosses, on peut brosser plusieurs plaques simultanément, ce qui augmente encore la vitesse du nettoyage.

En général, on utilise de préférence quatre paires de brosses. On peut donc nettoyer huit faces de plaques en même temps. Ce nombre de brosses n'est bien entendu pas limitatif.

Par ailleurs, l'écartement des masques permet de les appliquer contre les joints des plaques et de maintenir ces dernières en position écartée.

Les masques ont une forme quelconque telle qu'en position basculée, ils viennent recouvrir les joints de plaques de l'échangeur.

En outre, comme les brosses et les masques peuvent occuper une position de repos, c'est-à-dire qu'ils ne sont pas basculés, on peut amener le dispositif de nettoyage devant les plaques. Ces plaques sont écartées parallèlement et comme les brosses et les masques peuvent basculer, ils viennent s'intercaler entre les plaques pour procéder d'une part au nettoyage des plaques et d'autre part à la protection des joints. Les masques ont une fonction supplémentaire qui est de maintenir les plaques de l'échangeur en position écartée.

Bien entendu, on peut intercaler aussi, entre les plaques écartées, un système de projection d'eau qui permet d'entrainer les particules solides détachées par brossage. On peut, si désiré, projeter des décapants. Cependant des produits chimiques sont à éviter pour le nettoyage d'échangeurs de centrale nucléaire, toute contamination étant à éviter. La possibilité d'avoir une pression d'eau importante remplace l'adjonction de décapant.

La description qui suit, en regard des dessins annexés à titre d'exemple non limitatif, permettra de mieux comprendre comment la présente invention peut être mise en pratique.
La figure 1 est une vue de face d'un échangeur de chaleur à plaques pendant un cycle de nettoyage.
La figure 2 est une vue de côté d'un dispositif de nettoyage selon l'invention, en position de repos.
La figure 3 est une vue en coupe selon la ligne III-III de l'échangeur de la figure 1, qui est nettoyé par un dispositif selon l'invention.
La figure 4 représente schématiquement les moyens mis en oeuvre pour amener des brosses destinées à nettoyer un échangeur de chaleur selon la figure 1.

Sur la figure 1, on voit un échangeur 1 constitué principalement d'une multitude de plaques 2 parallèles et pouvant coulisser le long de la glissière 3a. Ces plaques sont en général munies d'ouvertures comportant des joints 3. Le liquide à refroidir circule entre les plaques 2, tandis qu'un fluide refroidissant circule dans un sens différent pour que le flux de chaleur soit transmis d'un fluide à l'autre. Le liquide qui circule entre les plaques est habituellement de l'eau. Par conséquent, il peut se former des dépôts, sur la face de chaque paroi de plaque, dont l'épaisseur croit avec le temps. Pour effectuer le nettoyage, on utilise le poste ci-dessous selon l'invention.

Ce dispositif (voir figure 2) est mobile grâce à deux roues 5 qui se déplacent dans un rail 6. Un châssis 7 repose sur les roues 5 et les roues 8 qui leur sont parallèles. Des cornières 9 en U soutiennent deux chariots 10 qui peuvent se lever ou s'abaisser le long des cornières qui sont munies de galets ou de roues. L'arbre moteur 11 entraine une chaine 12 qui elle-même actionne les chariots 10. Ces derniers sont munis de plateaux 13 supportant quatre moteurs 14 entrainant chacun deux arbres 15 en sens contraire, au moyen d'un engrenage (non représenté). Chaque arbre 15 actionne une brosse 16 cylindrique. Par conséquent, le dispositif comporte huit brosses tournant deux à deux en sens contraire. Les plateaux 1 3 sont reliés par des plateaux-supports de paliers (non représentés). De plus, ils peuvent tourner autour de l'arbre de basculement 17. Les cornières 9 sont fixées sur un châssis haut 7'. Les châssis 7 et 7' sont chacun reliés à huit masques 18 et 18'. Chaque masque 18 et 18' est mobile autour d'un axe 19 et 19' et peut passer de la position verticale (représentée en traits pleins sur la figure 2) à la position horizontale (représentée en traits discontinus). Tous les masques 18 sont parallèles et équidistants, ainsi que les masques 18'.

Pour nettoyer en échangeur à plaques, on procède de la manière suivante: on écarte les plaques de façon à laisser quatre interstices 20. On amène ensuite le poste mobile de nettoyage, en le laissant rouler dans le rail 6, devant les plaques écartées. Ces opérations préliminaires ne sont pas automatiques mais on comprend qu'elles peuvent le devenir si cela était nécessaire. Le poste mobile n'est pas motorisé dans cet exemple de réalisation. Cependant, on conçoit également qu'il puisse l'être.

Le cycle de nettoyage automatique commence donc. Les huit masques basculent autour de l'axe 19, selon la flèche B (figure 2). La rotation des masques est effectuée grâce à quatre vérins 21 (figure 4) dont chaque tige T est fixée à une extrémité 2 3 de la tige rigide 24 dont l'autre extrémité 22 est fixée au masque 18. L'extrémité 2 3 subissant une translation, le masque 18 subit une rotation. Pour faire basculer le masque dans le sens de la flèche B il suffit de faire agir le vérin 21 en sens inverse. On bloque les masques bas dans cette position basculée, de façon que les joints 3 soient protégés constamment. Ce blocage se fait au moyen de vérins, dont les tiges viennent s'enclencher dans un orifice réalisé dans les masques. Ces vérins de bfocage des masques bas sont au nombre de quatre. Les vérins de basculement et de blocage sont fixés sur les chariots 7 latéraux.

Les masques supérieurs subissent de la même façon un basculement dans le sens de la flèche B' pour venir protéger les joints 3 supérieurs et sont bloqués dans cette position. Enfin, les masques sont écartés et sont plaqués contre les tôles d'échangeurs qu'ils maintiennent à l'écartement par deux vérins.

Les plaques 1 3 ainsi que les moteurs 14 et les huit brosses 16 basculent ensuite autour de l'arbre 17, selon la flèche C, grâce à un système de vérins analogue au sustème de vérins utilisé pour le basculement des masques. De même, les plaques 1 3 sont bloquées en position de travail, à l'aide de vérins.

Les brosses sont donc dans la position représentée sur les figures 1 et 3 et les masques sont dans la position représentée sur la figure 3. Comme on le voit plus en détail sur la figure 1, une brosse 16 tournant dans un sens frotte contre la face 25 d'une plaque et la brosse 16' conjuguée qui est entraînée par le même moteur tourne en sens inverse tout en frottant contre la face 25' de la plaque suivante.

De façon à balayer complètement la surface de la face de plaque, les brosses sont mises en translation et montent jusqu'en haut des plaques, grâce à l'arbre moteur 11 et la chaine 12. Les brosses redescendent pour effectuer un cycle complet.

Pendant que les brosses effectuent leur mouvement de rotation et leur mouvement de translation, on projette de l'eau par l'intermédiaire de buses 26.

Quand le mouvement d'aller et retour des brosses est terminé, les plaques 1 3 supportant les brosses basculent en sens inverse de la flèche C, puis les masques bas et hauts sont éloignés des plaques et enfin les masques hauts reviennent en position verticale; les masques bas reviennent ensuite à leur tour en position verticale.

Les plaques nettoyées sont déplacées vers la gauche et resérées contre les précédentes.

Les masques sont en rôle d'acier inoxydable. Bien entendu, ils peuvent être de forme quelconque et doivent seulement protéger les joints, habituellement de caoutchouc, disposés autour des ouvertures entre les plaques.

## Revendications

1. Dispositif de nettoyage de plaques parallèles d'échangeur de chaleur par brosses rotatives entraînées par moteur, caractérisé en ce qu'il comprend: un chassis mobile (7) supportant au moins un chariot (10) pouvant s'abaisser ou se lever, chaque chariot (10) étant muni de plateaux (1 3) supportant des moteurs (14) qui entrainent chacun une paire de brosses (16), l'ensemble des plateaux, des moteurs et des brosses pouvant basculer autour d'un arbre perpendiculaire à la direction de déplacement des chariots (10). le chassis (7) supportant en outre des masques (18) parallèles tournant autour d'un axe (19) situé à la partie inférieure du chassis, et des masques parallèles (18') tournant autour d'un axe (19') situé à la partie supérieure du chassis, l'axe de rotation (19) des masques bas et l'axe de rotation (19') des masques hauts étant parallèles à l'arbre (17) de basculement des brosses.

2. Dispositif selon la revendication 1, caractérisé en ce que les brosses (16) et leur support (1 3) basculent au moyen de vérins fixés sur les chariots.

3. Dispositif selon l'une quelconque des revendications 1 ou 2, caractérisé en ce que les masques (18, 18') basculent au moyen de vérins fixés sur les châssis (7).

4. Dispositif selon l'une quelconque des revendications 1 à 3, caractérisé en ce que les masques (18, 18') sont constitués par des plaques dont la conformation est telle que, en position basculée, elles viennent recouvrir les joints (3) des plaques de l'échangeur à nettoyer.

## Patentansprüche

1. Vorrichtung zur Reinigung der parallelen Platten von Wärmeaustauschern mit Hilfe motorisch angetriebener Rotationsbürsten, dadurch gekennzeichnet, daß sie umfaßt: einen bewegbaren Rahmen (7), der zumindest einen heb- oder senkbaren Wagen (10) trägt, wobei jeder Wagen (10) mit Halterungsplatten (1 3) für Motore (14) ausgestattet ist, von denen jeder ein Bürstenpaar (16) antreibt, und wobei die Gesamtheit aus Platten, Motoren und Bürsten um eine rechtwinkelig zur Verschiebungsrichtung der Wagen (10) angeordnete Achse (17) schwenkbar ist, wobei weiters der Rahmen (7) parallele Masken (18) trägt, die sich um eine am unteren Teil des Rahmens angeordnete Achse (19) drehen sowie parallele Masken (18'), die sich um eine am oberen Teil des Rahmens angeordnete Achse (19) drehen, wobei die Rotationsachse (19) der unteren Masken und die Rotationsachse ( 19') der oberen Masken parallel zur Schwenkachse (17) der Bürsten sind.

2. Vorrichtung nach Anspruch 1, dadurch gekennzeichnet, daß die Bürsten (16) und deren Halterung (1 3) mittels an den Wägen befestigten Kolbenzylindern schwenkbar sind.

3. Vorrichtung nach einem der Ansprüche 1 oder 2, dadurch gekennzeichnet, daß die Masken (18, 18') mittels an den Rahmen (7) befestigter Kolbenzylinder schwenkbar sind.

4. Vorrichtung nach einem der Ansprüche 1 bis 3, dadurch gekennzeichnet, daß die Masken (18, 18') aus Platten bestehen, deren Ausbildung derart ist, daß sie in geschwenkter Stellung die Dichtungen (3) der Platten des zu reinigenden Austauschers abdecken.

## Claims

1. Apparatus for cleaning parallel plates of heat exchangers by means of rotating brushes motor-drived, characterized by the fact it is comprising: a movable frame (7) supporting at least one truck (10) able to go down and up, each truck (10) being provided with platforms (1 3) bearing motors (14) of which each drives a pair of brushes (16), the lot of platforms, motors and brushes being able to rock round a shaft (17) perpendicular to the moving course of the trucks (10), the frame (7) bearing moreover parallel masks (18) which turn around an axle (19) placed at the lower part of the frame and parallel masks (18') which turn around on axle (19') on the upper part of the frame, the two axles (19, 19') remaining parallel to the swinging-shaft (17) for the brushes.

2. Apparatus according the claim 1, wherein the brushes (16) and their support (13) are swinging owing to jacks fastened on the trucks (10).

3. Apparatus according one of claims 1 or 2, wherein the masks (18, 18') are swinging owing to jacks fastened on the frame (7).

4. Apparatus according one of claims 1 to 3, wherein the masks (18, 18') are formed by plates having a such structure as, in rocked position, they just overlap the joints (3) of the plates of the exchanger to be cleaned.
